# FASCICULE DE BREVET EUROPEEN

(11) **EP 3 151 261 B1**
(45) Date de publication et mention de la délivrance du brevet: **12.06.2019**
(21) Numéro de dépôt: 15290255.7
(22) Date de dépôt: 02.10.2015
(51) Int. Cl.: H01H 3/42, H01H 33/24, H01H 33/42

(54) **DISJONCTEUR À CAME POUR MOYENNES ET HAUTES TENSIONS**
TRENNSCHALTER MIT NOCKENSCHEIBE FÜR MITTEL- UND HOCHSPANNUNGEN
CAM CIRCUIT-BREAKER FOR MEDIUM AND HIGH VOLTAGES

(43) Date de publication de la demande: 05.04.2017
(73) Titulaire: Siemens Aktiengesellschaft, 80333 München (DE)
(72) Inventeur: Garampon, Jeremy, F-38620 Montferrat (FR); Durhone, Eric, F-38500 La Buisse (FR)
(74) Mandataire: Maier, Daniel Oliver

(56) Documents cités:
- EP-A1- 1 115 132
- EP-A1- 2 450 930
- EP-A2- 0 809 269
- CN-U- 201 570 435
- DE-A1-102013 200 913
- JP-A- 2004 119 310
- US-A1- 2015 162 149

## Description

La présente invention concerne un disjoncteur à came adapté aux moyennes et hautes tensions selon le préambule de la revendication 1.

Une fonction des installations de disjoncteur ou sectionneur, en particulier sous haute tension, par exemple comme des postes à enveloppe métallique de type GIS (Gas Insultated Switchgear) ou AIS (Air Insulated Switchgear), est de pouvoir connecter, mais surtout déconnecter des éléments de connexion électrique, tel qu'un connecteur électrique mâle dédié à être inséré dans ou retiré d'un connecteur électrique femelle. A ce titre, il est prévu un disjoncteur capable de connecter ou déconnecter mécaniquement lesdits connecteurs dans le domaine de la haute tension.

Particulièrement en mode de connexion ouverte, il est requis d'atteindre une ouverture rapide et fiable entre le connecteur mâle et le connecteur femelle. Un dispositif de commutation électrique conventionnel de disjoncteur est illustré en figure 1 et aidera à la compréhension de la présente invention.

La figure 1 présente ainsi un disjoncteur à came mono-piste comprenant :
- une embase de support 1 supportant un premier connecteur électrique femelle 6 (usuellement appelé connecteur principal) et un premier connecteur électrique mâle 6' (usuellement appelé contact d'arc) et font partie d'un premier ensemble dit "pin side" du disjoncteur. Le premier connecteur électrique femelle 6 est destiné à contacter électriquement un second connecteur électrique mâle 7 et le premier connecteur électrique mâle 6' étant destiné à contacter électriquement un second connecteur électrique femelle 7' lorsque le disjoncteur est en mode de connexion fermée. Le second connecteur électrique mâle 7 et le second connecteur électrique femelle 7' font partie d'un deuxième ensemble dit "mobile side", car il est déplacé par un mécanisme moteur pour provoquer l'ouverture du disjoncteur, c'est-à-dire la séparation des deux ensembles ;
- une came 3 montée pivotant sur l'embase autour d'un axe de pivot 2 ;
- un premier bras 4 configuré pour entraîner en rotation la came mono-piste 3, ledit premier bras 4 ayant une extrémité couplée à la came mono-piste 3 par un moyen de couplage rotatif ponctuel 3' distinct de l'axe de pivot 2 et l'autre extrémité couplée à une tuyère 10 solidaire du second connecteur électrique mâle 7 de façon à faire pivoter la came mono-piste 3 par rapport à l'embase autour de l'axe de pivot lors d'un retrait du second connecteur électrique mâle 7 hors du premier connecteur électrique femelle 6 pour réaliser le mode de connexion ouverte, ou inversement, lors de son insertion dans le premier connecteur électrique femelle 6 pour réaliser le mode de connexion fermée;
- un deuxième bras 5 configuré pour entraîner simultanément et à la même vitesse ledit premier connecteur électrique mâle 6' et ledit premier connecteur électrique femelle 6 selon un mouvement linéaire le long d'un axe longitudinal dudit deuxième bras 5, ledit deuxième bras 5 comprenant:
   ∘ une première extrémité munie du premier connecteur électrique mâle 6' destiné à être inséré dans (en mode de connexion fermée) ou retiré du (en mode de connexion ouverte) second connecteur électrique femelle 7' ;
   ∘ une deuxième extrémité entraînée par pivotement de la came mono-piste 3 au moyen d'un dispositif de couplage par coulissement, ledit dispositif de couplage comprenant un coulisseau 8 solidaire de la deuxième extrémité du deuxième bras 5 et coulissant dans une piste curviligne 9 de la came mono-piste 3 ; et
   ∘ ledit deuxième bras 5 étant couplé audit premier connecteur électrique femelle 6 de façon à être solidaire avec ce dernier afin d'entraîner simultanément et à la même vitesse le premier connecteur électrique femelle 6 et le premier connecteur électrique mâle 6'.

Le disjoncteur à came mono-piste est présenté en mode de connexion fermée en figure 1A, c'est-à-dire que le premier connecteur électrique mâle 6' est inséré dans le second connecteur électrique femelle 7' afin de créer un contact d'arc et le second connecteur électrique mâle 7 est inséré dans le premier connecteur électrique femelle 6 afin de créer un contact électrique principal.

La figure 1B présente ledit disjoncteur dans un mode de connexion ouverte (ou connexion fermée) intermédiaire situé entre le mode de connexion fermée et le mode de connexion ouverte. Le disjoncteur est configuré de façon à ce que la désolidarisation complète du premier connecteur électrique femelle 6 du second connecteur électrique mâle 7 se produise avant la désolidarisation complète du premier connecteur électrique mâle 6' du second connecteur électrique femelle 7', de façon à ce que cette dernière crée une rupture de contact sous arc électrique canalisé par ladite tuyère 10.

La figure 1C montre le disjoncteur en mode de connexion ouverte, dans lequel les connecteurs mâles et femelles sont tous séparés les uns des autres, leur séparation étant due à leur interaction mécanique via la came mono-piste 3.

Comme on le sait, la conception d'un tel disjoncteur nécessite généralement un compromis entre vitesse d'actionnement et robustesse. Le mécanisme à came présenté à la figure 1 est avantageux de par sa fiablité/robustesse et permet la mise en mouvement d'un ensemble mécanique relativement important, c'est-à-dire ici le premier connecteur électrique femelle 6 et le premier connecteur électrique mâle 6'.

On notera toutefois que le rapport entre, d'une part la vitesse de déconnexion du second connecteur électrique mâle 7 et du premier connecteur électrique femelle 6, et d'autre part, la vitesse de déconnexion du premier connecteur électrique mâle 6' et du second connecteur électrique femelle 7' vaut approximativement 1. Ce rapport proche de 1 pour les vitesses de déconnexion susmentionnées augmente la durée de coupure d'arc et donc diminue la fonction protectrice du disjoncteur qui met dès lors plus de temps pour interrompre un courant électrique en cas d'incidents.

Pour atténuer les champs électriques, réduire la vitesse de déclenchement et protéger les contacts électriques, il est connu d'utiliser un écran.

Sur la Figure 1, le premier connecteur électrique femelle 6 est en fait recouvert par une couche de matériau diélectrique 6a formant donc un écran tubulaire.

Le EP 2 510 530 décrit un disjoncteur haute tension comprenant un premier ensemble "drive side" avec un contact principal mâle et un contact d'arc femelle coopérant avec un deuxième ensemble comprenant un contact principal femelle et un contact d'arc mâle, les deux ensemble étant mobiles de façon à s'écarter ou être mis en contact, sélectivement, pour une connexion ouverte ou fermée. Dans le deuxième ensemble, le contact principal femelle et le contact d'arc mâle sont mobiles par rapport à un tube isolant central. Un écran est interposé entre le contact d'arc mâle et le contact principal femelle. L'écran est en fait positionné à l'intérieur du carter support du contact principal femelle, et est déplacé grâce à des ressorts lors d'une manoeuvre d'ouverture par l'intermédiaire de tiges.

La solution proposée par le EP 2 510 530 est complexe sur le plan de sa réalisation. L'écran et son mécanisme doivent être intégrés dans un espace réduit, sous le carter support du contact d'arc mâle.

Les documents EP 0 809 269 A2 et DE 10 2013 200913 A1 décrivent d'autres réalisations pertinentes de disjoncteurs dans le cadre de la présente invention. Le document EP0 809 269 A2 divulgue un disjoncteur selon le préambule de la revendication 1.

Un but de la présente invention est de proposer un disjoncteur de conception robuste et avec une protection de contact d'arc améliorée, en particulier pour une application haute tension, par exemple dans le cas d'un disjoncteur ou sectionneur sous poste d'enveloppe métallique de type GIS.

Ce but est atteint par un disjoncteur selon la revendication 1.

La présente invention propose en particulier un disjoncteur comprenant une partie semi-mobile (pin side) avec un premier connecteur électrique fixe faisant office de contact principal et un premier autre connecteur électrique mobile faisant office de contact d'arc ainsi qu'un écran mobile réalisé en aluminium ou en alliage métallique léger, entourant, à distance radiale, au moins en partie la portion d'extrémité du premier autre connecteur électrique. Un mécanisme d'actionnement, entrainé par la partie mobile (drive side) est configuré pour déplacer de manière coordonnée l'écran mobile et le premier autre connecteur électrique lors de son déplacement de la position fermée à la position ouverte du disjoncteur, de telle sorte que l'écran entoure la portion d'extrémité du premier autre connecteur électrique sur toute la course du premier autre connecteur électrique.

Conformément à l'invention, le disjoncteur comprend :
une embase de support ;
un premier connecteur électrique et un premier autre connecteur électrique, ledit premier autre connecteur électrique étant entraînable en mouvement par rapport à ladite embase au moyen d'un mécanisme d'actionnement;
un second connecteur électrique connectable électriquement au premier connecteur électrique et un second autre connecteur électrique connectable électriquement audit premier autre connecteur électrique ;
ledit mécanisme d'actionnement étant couplé mécaniquement audit second connecteur électrique ou audit second autre connecteur électrique de sorte à entraîner le mécanisme d'actionnement lors de la séparation du second connecteur électrique, respectivement dudit second autre connecteur électrique. Le disjoncteur est caractérisé par un écran mobile réalisé en aluminium ou en alliage métallique léger et entourant, à distance radiale, au moins en partie la portion d'extrémité du premier autre connecteur électrique, le mécanisme d'actionnement étant conçu pour déplacer de manière coordonnée l'écran mobile et le premier autre connecteur électrique lors de son déplacement de la position fermée à ouverte du disjoncteur, de telle sorte que l'écran entoure la portion d'extrémité du premier autre connecteur électrique pendant toute sa course.

Ainsi, dans le présent disjoncteur, l'extrémité du premier autre connecteur électrique (contact d'arc mâle) venant en contact avec le deuxième autre connecteur électrique est en permanence protégée au moyen de l'écran mobile qui permet la répartition de champ électrique. La position relative de cet écran par rapport au premier autre connecteur électrique est gérée de manière coordonnée par le mécanisme d'actionnement, garantissant une protection pendant toute la course.

En outre, le premier autre connecteur électrique et l'écran mobile sont entraînés par le moyen d'actionnement lequel est à son tour entraîné par un moyen moteur unique, de préférence le second connecteur électrique (typiquement via une tuyère de soufflage d'arc), ce qui simplifie la mise en oeuvre.

Le disjoncteur selon l'invention est particulièrement adapté aux moyennes et hautes tensions, et est en particulier destiné à alimenter en courant électrique un dispositif électrique, ledit disjoncteur étant dit « ouvert », ou également « en mode de connexion ouverte », lorsqu'il interrompt ou coupe le courant alimentant ledit dispositif électrique, et « fermé », ou également « en mode de connexion fermée » lorsqu'il autorise l'alimentation en courant dudit dispositif électrique.

Différents modes de réalisation de l'invention sont décrits par la suite ainsi que dans les revendications dépendantes.

Selon une variante de réalisation, le mécanisme d'actionnement est conçu pour déplacer simultanément et à la même vitesse l'écran mobile et le premier autre connecteur électrique. La position relative entre l'écran mobile et le premier autre connecteur électrique est donc fixe.

Selon une autre exécution, le mécanisme d'actionnement est conçu de telle sorte que le contrôle du déplacement est asynchrone, le premier autre connecteur électrique étant entraîné à une vitesse supérieure à celle de l'écran mobile. Dans cette variante, le mécanisme d'actionnement comprend des sous ensembles d'actionnement désynchronisés, mais mis en oeuvre par la force d'entraînement (fournie typiquement par la partie mobile, resp. la tuyère de soufflage). De préférence, le mécanisme d'actionnement est conçu de sorte qu'à partir d'un certain point d'actionnement de l'écran mobile, le premier autre connecteur électrique est entraîné à une vitesse supérieure, de sorte à accroitre la distance relative entre le bord avant de l'écran mobile et l'extrémité du premier autre connecteur électrique, ceci afin de faire baisser les contraintes diélectriques.

D'autres particularités et caractéristiques de l'invention ressortiront de la description détaillée d'au moins un mode de réalisation avantageux présenté ci-dessous, à titre d'illustration, en se référant aux dessins annexés. Ceux-ci montrent :
- Figure 1 :: vues de principe d'un disjoncteur selon l'art antérieur en mode de connexion fermée (Fig. 1A), intermédiaire (Fig. 1B) et ouverte (Fig. 1C).
- Figure 2 :: une vue de principe d'un premier mode de réalisation du présent disjoncteur en mode de connexion fermée (Fig. 2A), intermédiaire (Fig. 2B) et ouverte (Fig. 2C).
- Figure 3 :: vue de principe d'un deuxième mode de réalisation du présent disjoncteur en mode de connexion fermée (Fig. 3A), intermédiaires (Fig. 3B et 3C) et ouverte (Fig. 3D).

Les figures 1A-1C illustrent le fonctionnement d'un disjoncteur de l'art antérieur tel que précédemment décrit, ledit disjoncteur étant dans un mode de connexion fermée (Fig. 1A), puis intermédiaire (Fig. 1B) et finalement ouverte (Fig. 1C).

Le disjoncteur selon l'invention est notamment illustré en figure 2 selon un premier mode de réalisation. Le disjoncteur comprend préférentiellement :
a) en particulier dans une première partie dite « partie semi-mobile » ou « pin side », identifiée PS sur le dessin :
   - une embase 11 de support ;
   - un premier connecteur électrique 12 et un premier autre connecteur électrique 12', ledit premier autre connecteur électrique 12' étant entraînable en mouvement, par exemple en mouvement de translation rectiligne parallèlement à l'axe A confondu avec l'axe longitudinal du connecteur électrique 12', par rapport à ladite embase 11. Préférentiellement, le premier connecteur électrique 12 est un premier connecteur électrique femelle formant un contact principal du disjoncteur et le premier autre connecteur électrique 12' est un premier connecteur électrique mâle formant un contact d'arc, ci-après "contact d'arc mâle". Le contact d'arc mâle 12' prend généralement la forme d'une tige. Le connecteur électrique principal femelle 12 a une forme creuse généralement circulaire et entoure coaxialement le contact d'arc mâle 12'.
b) en particulier dans une seconde partie dite « partie mobile » ou « drive side », désignée DS sur la figure :
   - un second connecteur électrique 14 connectable électriquement au premier connecteur électrique 12, notamment par contact avec ce dernier, et
   - un second autre connecteur électrique 14' connectable électriquement audit premier autre connecteur électrique 12', notamment par contact avec ce dernier. Préférentiellement, le second connecteur électrique 14 est un second connecteur électrique mâle formant un contact principal et le second autre connecteur électrique 14' est un second connecteur électrique femelle formant un contact d'arc, ci-après "contact d'arc femelle". Le connecteur électrique principal mâle 14 et le contact d'arc femelle 14' ont généralement des formes circulaires creuses et sont coaxiaux à l'axe A.

Dans la figure 2A, le disjoncteur est en connexion fermée. Les parties DS et PS sont accouplées, le contact électrique est établi entre les contacts principaux et les contacts d'arc. Pour l'ouverture du disjoncteur, c'est-à-dire pour le mettre en connexion ouverte (fig.2A), un mécanisme moteur (non montré) est prévu pour translater la partie mobile DS parallèlement à l'axe A (vers la gauche sur la figure 2) de sorte à séparer les parties DS et PS et donc les couples de contacts 12 et 14, respectivement 12' et 14'.

Classiquement, le disjoncteur comprend une tuyère 16 (ou buse de soufflage) servant à canaliser un arc de courant susceptible d'être généré lors de la séparation du contact d'arc mâle 12' et du contact d'arc femelle 14'. La tuyère 16 sert de guide au contact d'arc male 12'. Elle comprend une partie évasée/tronconique 16₁, placée vers la droite sur les figures, du côté du contact d'arc mâle 12', un corps 16₂, central et cylindrique, et une partie élargie 16₃ placée du côté du contact d'arc femelle 14'.

Pour réduire la durée de déconnexion, le contact d'arc mâle 12' est entraînable en mouvement par rapport à l'embase au moyen d'un mécanisme d'actionnement généralement désigné 20. Le mécanisme d'actionnement 20 est de préférence lié au connecteur principal mâle 14 et est conçu de sorte qu'une déconnexion de la partie mobile DS et de la partie semi-mobile PS ou leur connexion, c'est-à-dire respectivement un éloignement ou un rapprochement jusqu'à connexion du premier connecteur électrique principal 12 avec le deuxième connecteur électrique principal 14, provoque un déplacement du contact d'arc mâle 12' en translation rectiligne selon l'axe A par rapport à l'embase 11.

Dans la variante, le mécanisme d'actionnement 20 comprend une came mono-piste 22 montée rotative sur l'embase 11 autour d'un axe de pivot 24. Un premier bras 26 ou bielle est configuré pour entraîner en rotation la came 22. Le premier bras 26 a une extrémité couplée à la came 22 par un moyen de couplage rotatif ponctuel 28 distinct de l'axe de pivot 24 et l'autre extrémité couplée à la tuyère 16. On notera que la tuyère 16 est solidaire du connecteur électrique principal mâle 14 (et se déplace donc avec la partie mobile DS) de façon à faire pivoter la came 22 par rapport à l'embase 11 autour de l'axe de pivot 24 lors d'un retrait du connecteur électrique principal mâle 14 hors du connecteur électrique principal femelle 12 pour réaliser le mode de connexion ouverte, ou inversement, lors de son insertion dans le connecteur électrique principal femelle 12 pour réaliser le mode de connexion fermée.

On notera que le couplage du premier bras 26 à la tuyère 16 se fait ici via une pièce d'extension 30 fixée à la fin de la partie évasée 16₁ de la tuyère et s'étendant longitudinalement, le premier bras 26 étant fixé à la pièce d'extension 30 par un axe 32 autour duquel elle peut pivoter.

Le premier bras 26 forme donc un couplage mécanique qui va permettre l'entrainement du mécanisme d'actionnement 20.

Un deuxième bras 34 comprenant une première extrémité munie du premier contact d'arc mâle 12' destiné à être inséré dans (en mode de connexion fermée) ou retiré du (en mode de connexion ouverte) contact d'arc femelle 14'. Sa deuxième extrémité est entraînée par pivotement de la came 22 au moyen d'un de couplage par coulissement comprenant un coulisseau 36 solidaire de la deuxième extrémité du deuxième bras 34 et coulissant dans une piste curviligne 38 de la came 22. Le deuxième bras est guidé en translation axiale dans l'embase 11 le long de l'axe A.

On appréciera que le signe de référence 40 désigne un écran mobile associé au contact d'arc mâle 12' et conçu de sorte à répartir le champ électrique afin d'en protéger l'extrémité, c'est-à-dire la portion d'extrémité proximale de la partie mobile DS et venant en contact avec le contact d'arc femelle 14'.

Cet écran mobile répartiteur de champ est spécifiquement dédié à la protection du contact d'arc mâle 12' et vient en supplément des écrans conventionnels, tels que par exemple :
- écran fixe 41a de forme générale tubulaire entourant la portion arrière de la partie PS avec le mécanisme d'actionnement 20; et/ou
- écran fixe 41b de forme générale tubulaire entourant la portion arrière de la partie DS; et/ou
- écran 41c de forme générale tubulaire fixé autour du connecteur principal femelle 12.

On appréciera en outre que, dans la présente variante, le mécanisme d'actionnement 20 est conçu pour déplacer l'écran mobile 40 en synchronisme avec le contact d'arc mâle 12'. Ainsi, l'écran mobile 40 et le contact d'arc mâle 12' progressent simultanément et à la même vitesse dans le long de l'axe A, si bien qu'en toute position du contact d'arc mâle 12', la position relative de l'écran par rapport au contact d'arc mâle 12' reste la même. Le mécanisme proposé est ici de conception simple et ne cause pas de chocs lors de sa manoeuvre.

Dans la variante, le deuxième bras 34 est donc couplé à l'écran mobile 40 de façon à être solidaire de ce dernier, afin d'entraîner simultanément et à la même vitesse l'écran mobile 40 et le contact d'arc mâle 12'. Ce couplage rigide est réalisé au moyen d'une bague 42 fixée à une surface périphérique (ici intérieure) de l'écran mobile 40, la bague 42 étant reliée au bras 34 par au moins deux jambes radiales (non montrés).

L'écran 40 a préférablement une forme annulaire et entoure, à une relativement grande distance radiale, le contact d'arc mâle 12' de sorte à en coiffer la portion d'extrémité coopérant avec le contact d'arc femelle 14'. L'écran 40 est positionné radialement en dehors de l'espace de commutation (au-dela du connecteur principal femelle 12), et entoure donc également (au moins en partie) le connecteur principal femelle 12 et son écran 41c.

De préférence, l'écran 40 a une forme de capot comprenant principalement un corps annulaire de révolution, engendrée par une forme générale de U tourné vers l'axe A. L'écran est ainsi conformé de sorte à définir une paroi de fond 40a, radialement la plus éloignée de l'axe A, et deux parois latérales 40b et 40c s'étendant depuis la paroi de fond 40a en direction radiale approximativement jusqu'à hauteur du connecteur principal femelle 12. La paroi avant 40b est convexe de sorte que son bord inférieur revient vers l'intérieur, décrivant de préférence un demi-cercle pour une meilleure répartition des champs électriques. Le bord inférieur de la paroi avant 40b a un diamètre légèrement supérieur à celui de l'écran fixe 41c afin de pouvoir se déplacer le long de l'axe A sans le heurter. La paroi arrière 40c forme, à sa partie inférieure, une transition vers une portion de queue 40d en forme de manchon dont le diamètre est légèrement supérieur à celui du connecteur principal femelle 12, le manchon pénétrant sous l'écran fixe 41a. La bague 42 est fixée à l'extrémité de cette portion de queue 40d, contre la paroi intérieure.

Comme on le voit, dans la variante de la figure 2 la paroi de fond 40a se trouve à la même distance radiale du contact d'arc mâle 12' que l'écran fixe 41a.

La forme de capot de l'écran 40 est optimisée pour répartir le champ électrique de sorte à protéger l'extrémité du contact d'arc mâle 12', ce qui requiert un large diamètre.

L'écran 40 est de préférence réalisé dans un matériau tel que l'aluminium ou généralement un alliage métallique léger, le même matériau pouvant être utilisé pour les autres écrans 41a, 41b et 41c. L'écran 40 est porté au potentiel de de la partie PS.

Le déplacement de l'ensemble contact d'arc mâle 12' et écran 40 est donc réalisé de manière simultanée par la came mono-piste 22 et s'opère de la manière suivante.

En Fig.2A, le disjoncteur est présenté en mode de connexion fermée; le contact principal et le contact d'arc sont établis. Le coulisseau 36 se trouve à une extrémité de la piste curviligne 38 qui est la plus éloignée de l'axe de pivot 24. En fait, la came mono-piste 22 est positionnée de façon à avoir ledit moyen de couplage rotatif ponctuel 28 localisé à sa position la plus éloignée du connecteur principal femelle 12, alors que inversement le coulisseau 36 est localisé au plus près du connecteur électrique principal femelle 12.

La Fig.2B, présente le disjoncteur dans un mode de connexion ouverte (ou connexion fermée) intermédiaire situé entre le mode de connexion fermée et le mode de connexion ouverte, c'est-à-dire lorsque le moment exercé par l'extrémité du premier bras 26 sur la came mono-piste 22 permet à celle-ci de pivoter sous un couple d'entrainement exercé par la force de traction exercée sur le moyen de couplage rotatif 28, entraînant au même moment le coulisseau 36 en déplacement le long de la piste curviligne 38 de façon à ce que ce dernier se rapproche de l'axe de pivot 24 et en même temps entraine progressivement le contact d'arc mâle 12' pour le sortir du contact d'arc femelle 14' par actionnement du second bras 34.

Le disjoncteur est avantageusement configuré de façon à ce que la désolidarisation complète du connecteur principal femelle 12 du connecteur principal mâle 14 se produise avant la désolidarisation complète du contact d'arc mâle 12' du contact d'arc femelle 14', de façon à ce que cette dernière crée une rupture de contact sous arc électrique canalisé par la tuyère 10. Egalement, le coulisseau 36 est configuré pour glisser dans la piste curviligne 38 dont la géométrie curviligne en forme de crochet ou « L » arrondi est adaptée pour minimiser des efforts de frictions du coulisseau avec des bords de ladite piste, et va finalement permettre un faible déplacement relatif du contact d'arc mâle au départ de la position de la Fig.2A.

Bien entendu, l'écran mobile 40 se déplace en même temps et à la même vitesse que le contact d'arc mâle. La partie de queue 40d est rentrée sous l'écran fixe 41a de la partie PS.

La figure 2C montre le disjoncteur en mode de connexion ouverte, dans lequel les connecteurs principaux 12, 14 et les contacts d'arc 12'14' sont tous séparés les uns des autres, leur séparation étant due à leur interaction mécanique via la came mono-piste 22. Le coulisseau 36 a alors atteint une position finale à l'autre extrémité de la piste curviligne 38, la plus proche de l'axe de pivot 24.

En considérant les figures 2A à 2C dans leur ordre inverse, il serait alors facile de comprendre le procédé opposé de (re)connexion des premiers et seconds connecteurs mâles/femelles précédemment décrits, i.e. le passage du mode de connexion ouverte au mode de connexion fermée.

Un deuxième mode d'exécution est représenté à la figure 3. Les parties mobile DS et semi-mobile PS sont similaires à celles de la figure 2. Les éléments identiques ou similaires sont donc désignés par les mêmes signes de référence. Comme dans la variante précédente, le contact d'arc mâle 12' et l'écran 40 sont mobiles. Toutefois, le mécanisme d'actionnement, désigné généralement 120, est de conception différente car il découple les mouvements et permet un déplacement coordonné à des vitesses différentes, ce qui permet une bonne coordination entre de la séparation des contacts d'arc et la protection diélectrique.

Le mécanisme d'actionnement 120 comprend une came mono-piste 122 montée pivotante sur l'embase 11 autour d'un axe de pivot 124.

Un premier bras 126 est configuré pour entraîner en rotation la came mono-piste 122, ledit premier bras 126 ayant une extrémité couplée à la came mono-piste 122 par un moyen de couplage rotatif ponctuel 128 distinct de l'axe de pivot 124 et l'autre extrémité couplée à la tuyère 16 solidaire du second connecteur électrique mâle 14 de façon à faire pivoter la came mono-piste 122 par rapport à l'embase 11 autour de l'axe de pivot 124 lors d'un retrait du second connecteur électrique mâle 14 hors du premier connecteur électrique femelle 12 pour réaliser le mode de connexion ouverte, ou inversement, lors de son insertion dans le premier connecteur électrique femelle 12 pour réaliser le mode de connexion fermée.

Le premier bras 126 est lié à la tuyère 16 via la pièce d'extension 30 fixée à la fin de la partie évasée de la tuyère 16 et s'étendant longitudinalement, le premier bras 126 étant fixé pivotant à la pièce d'extension 30.
un deuxième bras 134 est prévu pour entraîner l'écran mobile 40 :
une première extrémité est solidaire de l'écran mobile via la bague 42, comme pour la variante de la Fig.2 ;
une deuxième extrémité est entraînée par pivotement de la came 122 au moyen d'un dispositif de couplage par coulissement comprenant un coulisseau 136 solidaire de la deuxième extrémité du deuxième bras 134 et coulissant dans une piste curviligne 138 de la came mono-piste 122.

Le signe de référence 150 désigne un troisième bras pour l'entrainement du contact d'arc mâle 12'. Le troisième bras 150 est guidé en translation rectiligne selon l'axe A dans l'embase 11. Une première extrémité est munie du contact d'arc mâle. Un couplage mécanique est prévu pour entraîner le troisième bras 150. Un bras pivotant 152 est monté pivotant sur l'embase 11 autour d'un axe 154 fixe par rapport à l'embase 11. Une extrémité comprend une fourche 156 destinée à coopérer avec un ergot 158 faisant saillie sur la pièce d'extension 30 de tuyère. A l'autre extrémité, le bras 156 comprend un axe 160 engagé dans une rainure 162 transversale à l'axe A. Comme on le comprendra, lors du déplacement de la pièce d'extension 30 vers la gauche (mouvement de séparation de la partie mobile DS), l'ergot 158 se déplace vers la gauche, et à partir d'un certain point, entre dans l'espace de la fourche 156 pour faire pivoter le bras pivotant 152 et entraîner le troisième bras 150 dans le sens anti-horaire, de sorte à séparer le contact d'arc mâle 12' du contact d'arc mâle femelle 14'. Bien que le mécanisme d'actionnement 120 soit mû par une force unique transmise par le connecteur mâle permanent 14, l'entraînement de l'écran mobile 40 et du contact d'arc mâle 12' est découplé. Un déplacement coordonné est donc possible, à des vitesses différentes ici.

Les vitesses de déplacement dépendent des choix mécaniques pour les parties d'entrainement. Le bras pivotant 152 à fourche 156 permet un déplacement du contact d'arc mâle 12' à une vitesse plus rapide que celle de l'écran, ce qui permet d'augmenter rapidement la distance entre le bord avant de l'écran 40 et du contact d'arc mâle, et ainsi réduire les contraintes diélectriques à ce niveau pendant la manoeuvre d'ouverture.

En Fig.3A, le disjoncteur est présenté en mode de connexion fermée; le contact principal et le contact d'arc sont établis. Le coulisseau 136 se trouve à une extrémité de la piste curviligne 138 qui est la plus éloignée de l'axe de pivot 24. L'ergot 158 est hors de la fourche 156 du bras pivotant 152.

La Fig.3B, présente le disjoncteur dans un mode de connexion ouverte (ou connexion fermée) intermédiaire situé entre le mode de connexion fermée et le mode de connexion ouverte, c'est-à-dire lorsque le moment exercé par l'extrémité du premier bras 126 sur la came mono-piste 122 permet à celle-ci de de pivoter sous un couple d'entrainement exercé par la force de traction exercée sur le moyen de couplage rotatif 128, entraînant au même moment le coulisseau 136 en déplacement le long de la piste curviligne 138 de façon à ce que ce dernier se rapproche de l'axe de pivot 124 et en même temps entraine progressivement le contact d'arc mâle 12' pour le sortir du contact d'arc femelle 14' par actionnement du second bras 134.

Le disjoncteur est avantageusement configuré de façon à ce que la désolidarisation complète du connecteur principal femelle 12 du connecteur principal mâle 14 se produise avant la désolidarisation complète du contact d'arc mâle 12' du contact d'arc femelle 14', de façon à ce que cette dernière crée une rupture de contact sous arc électrique canalisé par la tuyère 16. Egalement, le coulisseau 136 est configuré pour glisser dans la piste curviligne 138 dont la géométrie curviligne en forme de crochet ou « L » arrondi est adaptée pour minimiser des efforts de frictions du coulisseau avec des bords de ladite piste, et va finalement permettre un faible déplacement relatif du contact d'arc mâle au départ de la position de la Fig.3A.

La Fig.3C présente le disjoncteur dans une position intermédiaire dans laquelle le disjoncteur est déjà ouvert : le contact d'arc mâle 12' n'est plus en contact avec le contact d'arc femelle 14' et va pénétrer dans la partie conique 16₁ de la tuyère. La vitesse de déplacement du contact d'arc mâle 12' est nettement supérieure à celle de l'écran grâce au découplage des fonctions d'entrainement. A ce stade, les contacts d'arc sont déjà bien séparés. L'efficacité du bras pivotant 152 permet de ramener rapidement le contact d'arc mâle 12' à l'intérieur du connecteur principal femelle 12.

En figure 3D l'écran mobile et le contact d'arc mâle ont atteint leur position finale, le disjoncteur est en position ouverte.

## Revendications

1. Disjoncteur, en particulier pour hautes tensions, comprenant :
une embase de support (11) ;
un premier connecteur électrique (12), fixe par rapport à ladite embase, et
un premier autre connecteur électrique (12'), ledit premier autre connecteur électrique (12') étant entraînable en mouvement par rapport à ladite embase (11) au moyen d'un mécanisme d'actionnement (20 ; 120);
un second connecteur électrique (14) connectable électriquement au premier connecteur électrique (12) et un second autre connecteur électrique (14') connectable électriquement audit premier autre connecteur électrique (12') ;
ledit mécanisme d'actionnement (20 ; 120) étant couplé mécaniquement audit second connecteur électrique (14) ou audit second autre connecteur électrique (14') de sorte à entraîner le mécanisme d'actionnement lors de la séparation du second connecteur électrique, respectivement dudit second autre connecteur électrique;
un écran mobile (40) répartiteur de champ électrique configuré pour protéger la portion d'extrémité du premier autre connecteur électrique dudit champ électrique, entourant, à distance radiale, au moins en partie la portion d'extrémité du premier autre connecteur électrique (12'),
**caractérisé en ce que** le mécanisme d'actionnement (20 ; 120) est conçu pour déplacer de manière coordonnée l'écran mobile (40) et le premier autre connecteur électrique (12') lors de son déplacement de la position fermée à ouverte du disjoncteur de telle sorte que l'écran entoure la portion d'extrémité du premier autre connecteur électrique (12') pendant toute sa course.

2. Disjoncteur selon la revendication 1, **caractérisé en ce que** le premier connecteur électrique (12) entoure coaxialement le premier autre connecteur électrique (12') et **en ce que** l'écran mobile est agencé radialement au-delà du premier connecteur électrique (12).

3. Disjoncteur selon la revendication 1 ou 2, **caractérisé en ce que** la portion d'extrémité du premier autre connecteur électrique (12') est en retrait par rapport au bord avant (40b) de l'écran mobile (40).

4. Disjoncteur selon l'une quelconque des revendications précédentes, **caractérisé en ce que** le premier connecteur électrique (12) et le premier autre connecteur électrique (12') forment une partie semi-mobile (PS) montée sur l'embase, sur laquelle est également monté le mécanisme d'actionnement (20 ; 120) ; et **en ce qu'**un écran diélectrique fixe (41a) entoure la portion arrière de la partie semi-mobile et le mécanisme d'actionnement.

5. Disjoncteur selon l'une quelconque des revendications précédentes, **caractérisé en ce que** l'écran mobile a une forme creuse de révolution et comprend une paroi de fond (40a) et deux parois latérales (40b, 40c) s'étendant depuis la paroi de fond (40a) en direction radiale approximativement jusqu'à hauteur d'un écran (41c) du connecteur principal femelle 12 , de sorte à pouvoir se déplacer sans le toucher.

6. Disjoncteur selon la revendication 5, **caractérisé en ce que** la paroi latérale avant (40b) est de forme convexe et décrit de préférence un arc de cercle ou un demi-cercle, la paroi convexe étant au moins partiellement en saillie par rapport à l'extrémité du premier autre connecteur électrique (12').

7. Disjoncteur selon la revendication 5 ou 6, **caractérisé en ce que** la paroi de fond (5a) de l'écran mobile (40) a de préférence un diamètre similaire à celui de l'écran diélectrique fixe (41a) de la partie semi-mobile ; et
l'écran mobile (40) comprend une portion arrière (40d) qui s'insère en-dessous dudit écran diélectrique fixe (41a).

8. Disjoncteur selon l'une quelconque des revendications précédentes, **caractérisé en ce que** le mécanisme d'actionnement est conçu pour déplacer simultanément et à la même vitesse l'écran mobile (40) et le premier autre connecteur électrique (12').

9. Disjoncteur selon la revendication 8, **caractérisé en ce que** le mécanisme d'actionnement comprend:
- une came mono-piste (22) montée pivotante sur l'embase (11) autour d'un axe de pivot (24) ;
- un premier bras (26) configuré pour entraîner en rotation la came mono-piste (22), ledit premier bras (26) ayant une extrémité couplée à la came mono-piste (22) par un moyen de couplage rotatif ponctuel (28) distinct de l'axe de pivot (24) et l'autre extrémité couplée à une tuyère (26) solidaire du second connecteur électrique mâle (14) ;
- un deuxième bras (34) comprenant :
une première extrémité munie du premier connecteur électrique mâle 12') ;
une deuxième extrémité entrainée par pivotement de la came mono-piste (22) au moyen d'un dispositif de couplage par coulissement, ledit dispositif de couplage comprenant un coulisseau (36) solidaire de la deuxième extrémité du deuxième bras (34) et coulissant dans une piste curviligne (38) de la came mono-piste (22) ; et
ledit deuxième bras (34) étant couplé audit écran mobile (40) de façon à être solidaire en translation avec ce dernier, de sorte que l'écran mobile (40) et le premier autre connecteur électrique mâle (12') se déplacent simultanément et à la même vitesse.

10. Disjoncteur selon l'une quelconque des revendications 1 à 7, **caractérisé en ce que** le mécanisme d'actionnement (120) est conçu de telle sorte que le contrôle du déplacement est asynchrone, le premier autre connecteur électrique (12') étant entraîné à une vitesse différente, de préférence supérieure, à celle de l'écran mobile (40).

11. Disjoncteur selon la revendication 10, **caractérisé en ce que** le mécanisme d'actionnement (120) comprend :
- une came mono-piste (122) montée pivotante sur l'embase (11) autour d'un axe de pivot (124) ;
- un premier bras (126) configuré pour entraîner en rotation la came mono-piste (122), ledit premier bras ayant une extrémité couplée à la came par un moyen de couplage rotatif ponctuel (128) distinct de l'axe de pivot (124) et l'autre extrémité couplée à une pièce d'extension (30) fixée à une tuyère (16) solidaire du second connecteur électrique mâle (14) ;
- un deuxième bras (134) comprenant :
une première extrémité entrainée par pivotement de la came mono-piste (122) au moyen d'un dispositif de couplage par coulissement, comprenant un coulisseau (136) solidaire de la deuxième extrémité du deuxième bras et coulissant dans une piste curviligne (138) de la came mono-piste (122) ; et
une deuxième extrémité couplée audit écran mobile (40) de façon à être solidaire en translation avec ce dernier ;
- un troisième bras (150) configuré pour entraîner le premier autre connecteur électrique mâle (12') comprenant:
une première extrémité munie du premier autre connecteur électrique mâle (12') ;
une deuxième extrémité couplée mécaniquement à la pièce d'extension (30), ce couplage mécanique étant réalisé pour permettre un déplacement de premier autre connecteur électrique mâle (12') à une vitesse supérieure à celle de l'écran mobile (40) .

12. Disjoncteur selon la revendication 11, **caractérisé en ce que** le couplage entre la deuxième extrémité du troisième bras (150) et la pièce d'extension (30) est réalisé au moyen d'un bras pivotant (152) autour d'un axe (154) monté fixe sur l'embase (11) et comprenant :
une première extrémité liée à la deuxième extrémité du troisième bras (150) ; et
une deuxième extrémité en forme de fourche (156) coopérant avec un ergot (158) positionné sur la pièce d'extension (30), de sorte qu'au moins sur une partie de la course de la pièce d'extension l'ergot se trouve dans la fourche et entraine le bras pivotant autour de son axe, ce couplage étant configuré pour entrainer l'autre connecteur électrique mâle (12') à une vitesse supérieure à celle de l'écran mobile (40).

13. Disjoncteur selon l'une quelconque des revendications 9 à 12, **caractérisé en ce que** le deuxième bras (34 ; 134) est couplé à l'écran mobile (40) au moyen d'une bague (42) fixée sur une surface annulaire de l'écran, la bague étant reliée au deuxième bras par au moins deux jambes radiales.

14. Disjoncteur selon l'une quelconque des revendications 1 à 13, dans lequel le mécanisme d'actionnement est configuré pour rompre le contact entre le premier connecteur électrique (12) et le second connecteur électrique (14) avant une rupture du contact entre le premier autre connecteur électrique (12') et le second autre connecteur électrique (14').

## Patentansprüche

1. Leistungsschalter insbesondere für Hochspannungen, umfassend:
einen Tragsockel (11);
einen ersten elektrischen Verbinder (12), der in Bezug auf den Sockel fest ist, und einen ersten anderen elektrischen Verbinder (12'), wobei der erste andere elektrische Verbinder (12') in Bezug auf den Sockel (11) mittels eines Betätigungsmechanismus (20; 120) beweglich antreibbar ist;
einen zweiten elektrischen Verbinder (14), der mit dem ersten elektrischen Verbinder (12) elektrisch verbindbar ist, und einen zweiten anderen elektrischen Verbinder (14'), der mit dem ersten anderen elektrischen Verbinder (12') elektrisch verbindbar ist;
wobei der Betätigungsmechanismus (20; 120) mit dem zweiten elektrischen Verbinder (14) oder dem zweiten anderen elektrischen Verbinder (14') mechanisch gekoppelt ist, sodass der Bestätigungsmechanismus beim Trennen des zweiten elektrischen Verbinders bzw. des zweiten anderen elektrischen Verbinders angetrieben wird;
eine das elektrische Feld verteilende bewegliche Abschirmung (40), die zum Schutz des Endabschnitts des ersten anderen elektrischen Verbinders vor dem elektrischen Feld ausgebildet ist, wobei sie den Endabschnitt des ersten anderen elektrischen Verbinders (12') in einem radialen Abstand zumindest teilweise umgibt,
**dadurch gekennzeichnet, dass** der Betätigungsmechanismus (20; 120) dazu ausgelegt ist, die bewegliche Abschirmung (40) und den ersten anderen elektrischen Verbinder (12') bei seinem Verschieben von der geschlossenen in die offene Position des Leistungsschalters koordiniert so zu verschieben, dass die Abschirmung den Endabschnitt des ersten anderen elektrischen Verbinders (12') während seiner gesamten Bewegung umgibt.

2. Leistungsschalter nach Anspruch 1, **dadurch gekennzeichnet, dass** der erste elektrische Verbinder (12) den ersten anderen elektrischen Verbinder (12') koaxial umgibt und dass die bewegliche Abschirmung radial außerhalb des ersten elektrischen Verbinders (12) angeordnet ist.

3. Leistungsschalter nach Anspruch 1 oder 2, **dadurch gekennzeichnet, dass** der Endabschnitt des ersten anderen elektrischen Verbinders (12') in Bezug auf den vorderen Rand (40b) der beweglichen Abschirmung (40) zurückgesetzt ist.

4. Leistungsschalter nach einem der vorhergehenden Ansprüche, **dadurch gekennzeichnet, dass** der erste elektrische Verbinder (12) und der erste andere elektrische Verbinder (12') einen halbbeweglichen Teil (PS) bilden, der auf dem Sockel montiert ist, auf dem auch der Betätigungsmechanismus (20; 120) montiert ist; und dadurch, dass eine feste dielektrische Abschirmung (41a) den hinteren Abschnitt des halbbeweglichen Teils und den Betätigungsmechanismus umgibt.

5. Leistungsschalter nach einem der vorhergehenden Ansprüche, **dadurch gekennzeichnet, dass** die bewegliche Abschirmung eine Rotationshohlform aufweist und eine Bodenwand (40a) und zwei Seitenwände (40b, 40c) umfasst, die sich von der Bodenwand (40a) in radialer Richtung etwa bis zur Höhe einer Abschirmung (41c) der Hauptbuchse 12 erstrecken, sodass sie sich verschieben kann, ohne diese zu berühren.

6. Leistungsschalter nach Anspruch 5, **dadurch gekennzeichnet, dass** die vordere Seitenwand (40b) eine konvexe Form aufweist und vorzugsweise einen Kreisbogen oder einen Halbkreis beschreibt, wobei die konvexe Wand in Bezug auf das Ende des ersten anderen elektrischen Verbinders (12') zumindest teilweise vorspringt.

7. Leistungsschalter nach Anspruch 5 oder 6, **dadurch gekennzeichnet, dass**
die Bodenwand (5a) der beweglichen Abschirmung (40) vorzugsweise einen Durchmesser aufweist, der demjenigen der festen dielektrischen Abschirmung (41a) des halbbeweglichen Teils ähnlich ist; und
die bewegliche Abschirmung (40) einen hinteren Abschnitt (40d) umfasst, der unterhalb der festen dielektrischen Abschirmung (41a) eingeführt wird.

8. Leistungsschalter nach einem der vorhergehenden Ansprüche, **dadurch gekennzeichnet, dass** der Betätigungsmechanismus dazu ausgelegt ist, die bewegliche Abschirmung (40) und den ersten anderen elektrischen Verbinder (12') gleichzeitig und mit derselben Geschwindigkeit zu verschieben.

9. Leistungsschalter nach Anspruch 8, **dadurch gekennzeichnet, dass** der Betätigungsmechanismus Folgendes umfasst:
- einen einspurigen Nocken (22), der auf dem Sockel (11) um eine Schwenkachse (24) schwenkbar montiert ist;
- einen ersten Arm (26), der so ausgebildet ist, dass er den einspurigen Nocken (22) in Drehung versetzt, wobei der erste Arm (26) ein Ende aufweist, das mittels eines von der Schwenkachse (24) getrennten punktförmigen Drehkopplungsmittels (28) mit dem einspurigen Nocken (22) gekoppelt ist und das andere Ende mit einer Düse (26) gekoppelt ist, die mit dem zweiten elektrischen Stecker (14) fest verbunden ist;
- einen zweiten Arm (34), der Folgendes umfasst:
ein erstes Ende, das mit dem ersten elektrischen Stecker (12') versehen ist;
ein zweites Ende, das durch ein Schwenken des einspurigen Nockens (22) mittels einer Einrichtung zum Koppeln durch Gleiten angetrieben wird, wobei die Kopplungsvorrichtung ein Gleitstück (36) umfasst, das mit dem zweiten Ende des zweiten Arms (34) fest verbunden ist und in einer krummlinigen Spur (38) des einspurigen Nockens (22) gleitet, und
der zweite Arm (34) mit der beweglichen Abschirmung (40) so gekoppelt ist, dass er mit letzterer translationsfest ist, sodass die bewegliche Abschirmung (40) und der erste andere elektrische Stecker (12') gleichzeitig und mit derselben Geschwindigkeit verschoben werden.

10. Leistungsschalter nach einem der Ansprüche 1 bis 7,
**dadurch gekennzeichnet, dass** der
Betätigungsmechanismus (120) so ausgelegt ist, dass die Steuerung des Verschiebens asynchron ist, wobei der erste andere elektrische Verbinder (12') mit einer Geschwindigkeit angetrieben wird, die von derjenigen der beweglichen Abschirmung (40) verschieden, vorzugsweise höher als diese ist.

11. Leistungsschalter nach Anspruch 10, **dadurch gekennzeichnet, dass** der Betätigungsmechanismus (120) Folgendes umfasst:
- einen einspurigen Nocken (122), der auf dem Sockel (11) um eine Schwenkachse (124) schwenkbar montiert ist;
- einen ersten Arm (126), der so ausgebildet ist, dass er den einspurigen Nocken (122) in Drehung versetzt, wobei der erste Arm ein Ende aufweist, das mittels eines von der Schwenkachse (124) getrennten punktförmigen Drehkopplungsmittels (128) mit dem Nocken gekoppelt ist und das andere Ende mit einem Verlängerungsstück (30) gekoppelt ist, das an einer Düse (16) befestigt ist, die mit dem zweiten elektrischen Stecker (14) fest verbunden ist;
- einen zweiten Arm (134), umfassend:
ein erstes Ende, das durch ein Schwenken des einspurigen Nockens (122) mittels einer Einrichtung zum Koppeln durch Gleiten angetrieben wird, die ein Gleitstück (136) umfasst, das mit dem zweiten Ende des zweiten Arms fest verbunden ist und in einer krummlinigen Spur (138) des einspurigen Nockens (122) gleitet; und
ein zweites Ende, das mit der beweglichen Abschirmung (40) so gekoppelt ist, dass es mit letzterer translationsfest ist;
- einen dritten Arm (150), der so ausgebildet ist, dass er den ersten anderen elektrischen Stecker (12') antreibt, umfassend:
ein erstes Ende, das mit dem ersten anderen elektrischen Stecker (12') versehen ist;
ein zweites Ende, das mit dem Verlängerungsstück (30) mechanisch gekoppelt ist, wobei diese mechanische Kopplung bereitgestellt wird, um ein Verschieben des ersten anderen elektrischen Steckers (12') mit einer Geschwindigkeit zu ermöglichen, die höher als diejenige der beweglichen Abschirmung (40) ist.

12. Leistungsschalter nach Anspruch 11, **dadurch gekennzeichnet, dass** die Kopplung zwischen dem zweiten Ende des dritten Arms (150) und dem Verlängerungsstück (30) mittels eines Arms (152) erfolgt, der um eine Achse (154) schwenkt, die am Sockel (11) fest montiert ist, und Folgendes umfasst:
ein erstes Ende, das mit dem zweiten Ende des dritten Arms (150) verbunden ist; und
ein zweites gabelförmiges Ende (156), das mit einem auf dem Verlängerungsstück (30) positionierten Stift (158) so zusammenwirkt, dass der Stift sich zumindest auf einem Teil der Bewegung des Verlängerungsstücks in der Gabel befindet und den um seine Achse schwenkenden Arm antreibt, wobei diese Kopplung so ausgebildet ist, dass sie den anderen elektrischen Stecker (12') mit einer Geschwindigkeit antreibt, die höher als diejenige der beweglichen Abschirmung (40) ist.

13. Leistungsschalter nach einem der Ansprüche 9 bis 12, **dadurch gekennzeichnet, dass** der zweite Arm (34; 134) mittels eines auf einer ringförmigen Fläche der Abschirmung befestigten Rings (42) mit der beweglichen Abschirmung (40) gekoppelt ist, wobei der Ring durch mindestens zwei radiale Schenkel mit dem zweiten Arm verbunden ist.

14. Leistungsschalter nach einem der Ansprüche 1 bis 13, wobei der Betätigungsmechanismus ausgebildet ist, um den Kontakt zwischen dem ersten elektrischen Verbinder (12) und dem zweiten elektrischen Verbinder (14) vor einem Unterbrechen des Kontakts zwischen dem ersten anderen elektrischen Verbinder (12') und dem zweiten anderen elektrischen Verbinder (14') zu unterbrechen.

## Claims

1. Circuit breaker, in particular for high voltages, comprising:
a support base (11);
a first electrical connector (12), stationary relative to said base, and a first other electrical connector (12'), said first other electrical connector (12') being movable relative to said base (11) by means of an actuating mechanism (20; 120);
a second electrical connector (14) that can be electrically connected to the first electrical connector (12) and a second other electrical connector (14') that can be electrically connected to said first other electrical connector (12');
said actuating mechanism (20; 120) being mechanically coupled to said second electrical connector (14) or to said second other electrical connector (14') such as to drive the actuating mechanism on separation of the second electrical connector, or of the second other electrical connector respectively;
a movable electric-field-distributing screen (40) designed to protect the end portion of the first other electrical connector from said electrical field, at least partially surrounding the end portion of the first other electrical connector (12'), at a radial distance,
**characterised in that** the actuating mechanism (20; 120) is designed to move the movable screen (40) and the first other electrical connector (12') in a coordinated manner when moving from the closed position to the open position of the circuit breaker such that the screen surrounds the end portion of the first other electrical connector (12') throughout the entire travel of same.

2. Circuit breaker according to claim 1, **characterised in that** the first electrical connector (12) coaxially surrounds the first other electrical connector (12') and **in that** the movable screen is arranged radially beyond the first electrical connector (12).

3. Circuit breaker according to claim 1 or 2, **characterised in that** the end portion of the first other electrical connector (12') is set back from the front edge (40b) of the movable screen (40).

4. Circuit breaker according to any one of the preceding claims, **characterised in that** the first electrical connector (12) and the first other electrical connector (12') form a semi-mobile portion (PS) mounted on the base, on which the actuating mechanism (20; 120) is also mounted; and **in that** a stationary dielectric screen (41a) surrounds the rear portion of the semi-mobile portion and the actuating mechanism.

5. Circuit breaker according to any one of the preceding claims, **characterised in that** the movable screen has a hollow circular shape and includes a back wall (40a) and two side walls (40b, 40c) extending from the back wall (40a) in a radial direction approximately as far as the height of a screen (41c) of the main female connector (12) such as to enable movement without contact.

6. Circuit breaker according to claim 5, **characterised in that** the front side wall (40b) has a convex shape and preferably describes an arc or a semi-circle, the convex wall projecting at least partially from the end of the first other electrical connector (12').

7. Circuit breaker according to claim 5 or 6, **characterised in that**
the diameter of the back wall (5a) of the movable screen (40) is preferably similar to the diameter of the stationary dielectric screen (41a) of the semi-mobile portion; and
the movable screen (40) includes a rear portion (40d) that is inserted beneath said stationary dielectric screen (41a).

8. Circuit breaker according to any one of the preceding claims, **characterised in that** the actuating mechanism is designed to move the movable screen (40) and the first other electrical connector (12') simultaneously and at the same speed.

9. Circuit breaker according to claim 8, **characterised in that** the actuating mechanism includes:
- a single-track cam (22) mounted pivotingly on the base (11) about a swivel pin (24);
- a first arm (26) that is designed to drive the single-track cam (22) in rotation, said first arm (26) having an end coupled to the single-track cam (22) by specific rotary coupling means (28) distinct from the swivel pin (24) and the other end coupled to a nozzle (26) rigidly connected to the second male electrical connector (14);
- a second arm (34) having:
a first end provided with the first male electrical connector (12');
a second end driven by pivoting the single-track cam (22) using a sliding coupling device, said coupling device including a slide (36) rigidly connected to the second end of the second arm (34) and sliding in a curved track (38) of the single-track cam (22); and
said second arm (34) being coupled to said movable screen (40) such as to be constrained to move in translation with this latter, such that the movable screen (40) and the first other male electrical connector (12') move simultaneously and at the same speed.

10. Circuit breaker according to any one of claims 1 to 7, **characterised in that** the actuating mechanism (120) is designed such that control of the movement is asynchronous, the first other electrical connector (12') being driven at a different speed, preferably greater, than the speed of the movable screen (40).

11. Circuit breaker according to claim 10, **characterised in that** the actuating mechanism (120) includes:
- a single-track cam (122) mounted pivotingly on the base (11) about a swivel pin (124);
- a first arm (126) that is designed to drive the single-track cam (122) in rotation, said first arm having an end coupled to the cam by specific rotary coupling means (128) distinct from the swivel pin (124) and the other end coupled to an extension part (30) attached to a nozzle (16) rigidly connected to the second male electrical connector (14);
- a second arm (134) including:
a first end driven by pivoting the single-track cam (122) using a sliding coupling device, including a slide (136) rigidly connected to the second end of the second arm and sliding in a curved track (138) of the single-track cam (122); and
a second end coupled to said movable screen (40) such as to be constrained to move in translation with this latter;
- a third arm (150) designed to drive the first other male electrical connector (12') having:
a first end provided with the first other male electrical connector (12');
a second end coupled mechanically to the extension part (30), this mechanical coupling being made to enable a movement of the first other male electrical connector (12') at a speed greater than the speed of the movable screen (40).

12. Circuit breaker according to claim 11, **characterised in that** the coupling between the second end of the third arm (150) and the extension part (30) is made using a pivoting arm (152) about a shaft (154) mounted stationary on the base (11) having:
a first end linked to the second end of the third arm (150); and
a second fork-shaped end (156) cooperating with a lug (158) positioned on the extension part (30), such that the lug is inside the fork on at least one portion of the travel of the extension part and drives the pivoting arm about the shaft thereof, this coupling being designed to drive the other male electrical connector (12') at a speed greater than the speed of the movable screen (40).

13. Circuit breaker according to any one of claims 9 to 12, **characterised in that** the second arm (34; 134) is coupled to the movable screen (40) by a ring (42) attached to an annular surface of the screen, the ring being linked to the second arm by at least two radial struts.

14. Circuit breaker according to any one of claims 1 to 13, in which the actuating mechanism is designed to break the contact between the first electrical connector (12) and the second electrical connector (14) before contact is broken between the first other electrical connector (12') and the second other electrical connector (14').
